# EUROPÄISCHE PATENTSCHRIFT

(11) **EP 0 096 898 B1**
(45) Veröffentlichungstag und Bekanntmachung des Hinweises auf die Patenterteilung: **24.09.1986**
(21) Anmeldenummer: 83105878.9
(22) Anmeldetag: 15.06.1983
(51) Int. Cl.: A47B 88/00

(54) **Auszug für Schränke**
Drawer for cabinets
Tiroir pour armoires

(30) Priorität: 16.06.1982 DE 8217277 U; 08.06.1983 DE 8316770 U
(43) Veröffentlichungstag der Anmeldung: 28.12.1983
(73) Patentinhaber: Ninkaplast GmbH, D-32108 Bad Salzuflen (DE)
(72) Erfinder: Twellmann, Günter, D-4905 Spenge-Lenzinghausen (DE)
(74) Vertreter: TER MEER STEINMEISTER & PARTNER GbR

## Beschreibung

Die Erfindung betrifft einen Topfauszug für Schränke mit einer in seitlichen Führungsschienen verschiebbar geführten Bodenplatte, einem die Bodenplatte an den seitlichen und dem rückwärtigen Rand umgebenden, senkrecht aufragenden Rahmen sowie einer Frontplatte.

Derartige Topfauszüge oder Topfschubladen sind in verschiedenen Ausführungsformen bekannt. Der Rahmen, der die Aufnahmefläche für Töpfe, Geschirr, Vorräte etc. zu den beiden Seiten und nach rückwärts begrenzt, besteht zumeist aus Draht. Der gesamte Topfauszug ist auf Auszugsschienen geführt, die zwei seitliche, schrankfeste Führungsschienen und zwei diesen zugeordnete, an der Bodenplatte befestigte Trägerschienen sowie eine Anzahl von Rollen umfassen. Die an der Bodenplatte befestigten Trägerschienen weisen zumeist im Bereich der Frontplatte eine aufragende Stütze auf, in die einerseits der aus Draht gebildete Rahmen eingehängt oder eingesetzt ist und die andererseits einen Mechanismus zur Befestigung und Justierung der Frontplatte trägt. Topfauszüge mit einer derartigen vorderen Stütze auf den Trägerschienen werden zum Beispiel in der DE-A-30 24 972 (Beschlag 17) oder der AT-B-359 684 (Winkelstück 5) gezeigt und beschrieben.

Die seitlichen Trägerschienen, deren Ansatz oder Stütze zur Aufnahme der Frontplatte und der aus Draht gebildete Rahmen sind bei herkömmlichen Lösungen frei zugänglich, so daß angesichts der bestehenden Ecken, Kanten und Winkel die Gefahr einer Verletzung nicht auszuschließen ist. Im übrigen steht zumindest bei geöffnetem Auszug die sichtbare Metallkonstruktion den Vorstellungen eines modernen, glattflächigen Küchen-Design entgegen.

Es ist daher ebenfalls bereits bekannt, die gesamte Anordnung aus Trägerschienen, Rahmen und Stütze zur Frontplatten-Befestigung mit einer aufsetzbaren Kunststoff-Ummantelung abzudecken. Dies hat jedoch den Nachteil, daß zur Justierung der Frontplatte die Kunststoff-Ummantelung abgenommen werden muß, da sich die entsprechenden Verstellmechanismen an den vorderen, aufragenden Stützen der seitlichen Trägerschienen der Bodenplatte befinden.

Der Erfindung liegt daher die Aufgabe zugrunde, einen Topfauszug der gattungsgemäßen Art zu schaffen, der einerseits eine insgesamt glattflächige Struktur bietet, andererseits jedoch eine einfache Justierung der Frontplatte ohne vorangehende Demontage einzelner Teile oder Entnahme von in dem Auszug befindlichen Töpfen etc. ermöglicht.

Diese Aufgabe wird dadurch gelöst, daß der Rahmen als selbsttragendes, auf der Bodenplatte zu befestigendes Teil ausgebildet ist, an dessen der Frontplatte zugewandten Enden die Frontplatte befestigt ist, daß an der Innenfläche der Frontplatte im wesentlichen senkrechte Befestigungsleisten angebracht sind, daß der Rahmen eine Hohlstruktur aufweist und die Befestigungsleisten umgreift und daß die Befestigungsleisten und der Rahmen mit Hilfe von Verbindungseinrichtungen verbunden sind, die eine Höhen- und Kippverstellung und/oder eine seitliche Verstellung der Frontplatte in bezug auf die Bodenplatte gestatten.

Die and der Innenfläche der Frontplatte anzubringenden Befestigungsleisten weisen vorzugsweise einen plattenförmigen Vorsprung auf, der in das Innere der Rahmen-Hohlstruktur eintritt und dort in verstellbarer Weise verklemmbar ist. Auf diese Weise wird eine Höhenverstellung der Frontplatte möglich, die ggf. durch eine Exzenter-Verbindung zwischen Rahmen und Befestigungsleisten unterstützt werden kann.

Zur Seitenverstellung der Frontplatte stehen die Befestigungsleisten vorzugsweise im Bereich ihres unteren Endes über eine spielfreie Führung in seitlicher Richtung verschiebbar mit Gleitstücken in Eingriff, die in ähnlicher Weise wie die Vorsprünge an den oberen Enden der Befestigungsleisten in höhen- und kippverstellbarer Weise in der Rahmen-Hohlstruktur verklemmbar sind. Die Führungen umfassen vorzugsweise einen in eine Nut eingreifenden Anker, der zur Arretierung der Befestigungsleisten mit Hilfe einer durch eine Wand des Rahmens zugänglichen Schraube spreizbar und in der Nut verklemmbar ist.

Es hat sich gezeigt, daß es nicht erforderlich ist, bei der Seitenverstellung durch den zuvor beschriebenen Mechanismus im oberen Bereich des Rahmens ein seitliches Spiel zwischen Frontplatte und Rahmen vorzusehen. Vielmehr ist es optisch nicht störend, wenn der Rahmen in seinem oberen Bereich bei der seitlichen Verstellung der Frontplatte mitgenommen wird, da die Verstellwege ohnehin gering sind und eine geringfügige Abweichung des Rahmens von der senkrechten Stellung mit dem Auge nicht wahrgegenommen wird.

Im folgenden wird ein bevorzugtes Ausführungsbeispiel der Erfindung anhand der Zeichnungen näher erläutert.
Fig. 1 ist eine perspektivische Gesamtdarstellung eines erfindungsgemäßen Topfauszugs;
Fig. 2 ist eine schematische, teilweise aufgeschnittene Seitenansicht der Befestigungseinrichtung für die Frontplatte;
Fig. 3 ist eine teilweise aufgeschnitte Draufsicht auf den Verbindungsbereich zwischen der Frontplatte und einer Seitenwand des Rahmens;
Fig. 4 ist eine Frontansicht der Seitenwand des Rahmens bei entfernter Frontplatte;
Fig. 5 und 6 sind Seiten- und Frontansichten einer Befestigungsleiste;
Fig. 7 und 8 sind entsprechende Ansichten eines Gleitstücks;
Fig. 9 und 10 zeigen eine weitere Front- bzw. Seitenansicht der Befestigungsleiste.

Ein erfindungsgemäßer Topfauszug umfaßt eine Bodenplatte 10, eine Frontplatte 12 und einen Rahmen 14, der Seitenwände 16,18 sowie eine Rückwand 20 umfaßt. Am unteren Rand der Seitenwände 16,18 ist der Topfauszug in hier nicht gezeigten Führungsschienen geführt.

Im dargestellten Beispiel sind die Seitenwände 16,18 des Rahmens 14 als Rechteckrahmen mit langgestreckten Mittelöffnungen 22, 24 ausgebildet. Es handelt sich um innen hohle Kunststoff-Spritzgußteile, die zur Seite der Frontplatte 12 in nicht gezeigter Weise offen sind. Die beispielsweise als Spanplatte ausgebildete Rückwand 20 ist in abgewinkelte, offene Enden 26,28 der Seitenwände eingesetzt. Der Rahmen 14 ist an der Bodenplatte 10 befestigt. Die Frontplatte 12 ist mit Hilfe später naher erläuterter Befestigungsleisten an den Seitenwänden 16,18 befestigt. Die Befestigungsleisten sind mit Hilfe von Klemmschrauben 30 zwischen den Materiallagen der hohlen Seitenwände festklemmbar. Zur Höhen- und Kippverstellung der Frontplatte 12 werden die von der Innenseite her zugänglichen Klemmschrauben 30 leicht gelöst. Im gezeigten Beispiel wird die Höhenverstellung der Frontplatte durch einen Exzenter 32 unterstützt.

Fig. 2 zeigt eine der Befestigungsleisten 34, die auf die Innenfläche der Frontplatte 12 aufgeschraubt ist und in das offene Ende der hohlen Seitenwand 18 ragt. Die Befestigungsleiste 34 weist am oberen Ende einen hakenförmigen Vorsprung 36 auf, der eine nach unten geöffnete Aussparung 38 bildet. Eine Gewindehülse 40 für die Klemmschraube 30 erstreckt sich in Abstand durch die Aussparung 38.

Im mittleren Bereich der Klemmleiste 34 ist ein Ansatz 42 für den Exzenter 32 vorgesehen.

Im Bereich des unteren Endes ist die Befstigungsleiste 34 mit einer hinterschnittenen, querverl ufenden Nut 44 versehen, die im gezeigten Beispiel ein T-förmiges Profil aufweist.

Ein Gleitstück 46 entspricht in seiner Form im wesentlichen dem Vorsprung 36 der Befestigungleiste, weist jedoch eine engere Aussparung 48 auf, die die Gewindehülse 40 für die untere Klemmschraube mit verhältnismäßig geringem Spiel aufnimmt. Am vorderen Ende weist das Gleitstück 46 einen Anker 50 auf, der mit der Nut 44 der Befestigungsleiste 34 in Eingriff steht und durch einen waagerechten Schlitz 52 in zwei Hälften geteilt ist. In der Ebene des Schlitzes 52 ist in dem Anker eine querverlaufende konische Bohrung vorgesehen, in die eine Feststellschraube 54 zum Spreizen der beiden Hälften des Ankers einschraubbar ist. Die Feststellschraube 54 ist durch ein Langloch 56 in der inneren Materiallage der Seitenwand 18 zugänglich.

Wie in Fig. 3 und 4 zu erkennen-ist, weist die Seitenwand 18 auf ihrer gesamten Länge im wesentlichen die gleiche Breite auf. Gemäß Fig. 4 ist die Seitenwand nach unten geringfügig erweitert, und die äußere Materiallage übergreift eine an der Bodenplatte 10 befestigte Trägerschiene 58, die bei Ausziehen des Topfauszuges mit einer nicht gezeigten Führungsschine an einer Korpuswand 60 des Schrankes zusammenwirkt.

Die Befestigungsleiste 34 wird im oberen Bereich mit Hilfe der Gewindehülse 40 und der Spannschraube 30 zwischen den Materiallagen der Seitenwand 18 eingeklemmt und ist nach unten hin verjüngt, so daß sie am unteren Ende an beiden Seiten von dem Gleitstück 46 überragt wird. Das Gleitstück 46 ist mit Hilfe der unteren Gewindehülse und Spannschraube zwischen den Materiallagen der Seitenwand 18 festgeklemmt.

Bei den Befestigungsleisten 34 und den Gleitstücken 46 handelt es sich beispielsweise um ausgehöhlte Spritzgußteile. Die Befestigungsleiste 34 ist mit Schraubenlöchern 62 oder Dübeln für die Befestigung an der Frontplatte 12 versehen und weist an ihren seitlichen Oberflächen wenigstens im Bereich des Vorsprungs 36 eine Riffelung 64 auf. Eine entsprechende Riffelung ist an den entsprechenden Flächen der Seitenwände 16,18 vorgesehen.

Während in Fig. 10 eine senkrechte Riffelung dargestellt ist, kann auch eine waagerechte Riffelung oder eine Aufrauhung vorgesehen sein, die sowohl in Auszugsrichtung als auch in der Höhe einen festen Eingriff zwischen den Befestigungsleisten 34 und den Seitenwänden 16,18 gewährleistet. Eine waagerechte Riffelung ist insbesondere dann vorzuziehen, wenn kein Exzenter oder ein vergleichbarer Mechanismus zur Höheneinstellung vorgesehen ist.

Bei der Montage der Frontplatte 12 werden die aufgeschraubten Befestigungsleisten 34 in die offenen Enden der Seitenwände 16, 18 eingeführt und abgesenkt, so daß die Gewindehülsen 40 in die Aussparungen 48, 38 eintreten und der Ansatz 42 in einer voreingestellten Normalhöhe an den Exzenter 32 anschlägt. Durch Drehen des Exzenters läit sich die Höhe der Frontplatte 12 nachträglich justieren. Zur Festlegung der Normalhöhe kann anstelle eines Exzenters auch eine andere Einrichtung, beispielsweise eine federbelastete Rasteinrichtung vorgesehen sein.

Zur Einstellung der gewünschten Neigung der Frontplatte ist die Frontplatte 12 zusammen mit der Befestigungsleiste 34 und dem Gleitstück 46 um die durch die Vorderkante des Bodens 10 gebildete Achse kippbar. Eine dabei gegebenenfalls entstehende Fuge zwischen der Frontplatte 12 und den Seitenwänden 16, 18 ist durch eine Anschlußmanschette 66 verschließbar.

Zur Arretierung der Frontplatte in der gewünschten Höhe und Neigung werden die Klemmschrauben 30 angezogen, so daß die Ansätze 36 und die Gleitstücke 46 fest zwischen den Materiallagen der Seitenwände 16, 18 eingespannt werden.

Zur Seiteneinstellung der Frontplatte 12 läßt sich diese zusammen mit der Befestigungsleiste 34 seitlich verschieben. Die freien oberen Enden der Seitenwände werden dabei unter leichter Durchbiegung der Seitenwände mitgenommen. Die auf der Bodenplatte 10 festgelegten unteren Ränder der Seitenwände und die eingespannten Gleitstücke 46 verändern ihre Lage dagegen nicht, da die Befestigungsleisten 34 in seitlicher Richtung auf den Ankern 50 verschiebbar sind. Dadurch, daß sich die Befestigungsleisten 34 nach unten verjüngen, während sich die Seitenwände 16,18 nach unten erweitern, ist ein ausreichender Bewegungsspielraum für die seitliche Verschiebung der unteren Enden der Befestigungsleisten gewährleistet. Wenn anschliessend mit Hilfe der Feststellschrauben 54 die Anker 50 gespreizt und in den Nuten 44 verspannt werden, ist die Frontplatte 12 auch in seitlicher Richtung arretiert.

Erfindungsgemäß bilden die Anker 50 und die Nuten 44 eine spielfreie Führung, die eine einfache und genaue Seitenverstellung der Frontplatte gestattet.

Ein besonderer Vorteil der erfindungsgemäßen Justier- und Befestigungseinrichtungen besteht darin, daß diese Einrichtungen aufgrund ihrer Kompaktheit in den verhältnismäßig schmalen Seitenwänden untergebracht werden können. Wie im übrigen in Fig. 4 zu erkennen ist, wird durch die Seitenwände, die ein U-förmig nach unten geöffnetes Profil aufweisen, zugleich der gesamte Führungsmechanismus des Auszugs seitlich im wesentlichen abgedeckt.

Das Spiel der Gewindehülsen 40 in den Aussparungen 38 und 48 ist derart bemessen, daß bei der Kippverstellung der Frontplatte 12 die Kippachse durch die Vordekante des Bodens 10 gebildet wird. Dies hat den Vorteil, daß die Frontplatte 12 in jedem Fall mit dem Boden zur Anlage gebracht werden kann, so daß kein Spalt zwischen dem Boden und der Frontplatte des Topfauszugs verbleibt.

Ferner sind im Rahmen der Erfindung auch Abwandlungen der in den Seitenwänden untergebrachten Einrichtungen zur justierbaren Befestigung der Frontplatte denkbar. Beispielsweise können die Befestigungsleisten und/oder die Gleitstücke auch mit Hilfe einer oder mehrerer parallel zu den Wandlagen in den Seitenwänden angebrachter Zwischenplatten festgeklemmt werden. Wahlweise können die Befestigungsleisten bei der seitlichen Verstellung der Frontplatte auch mitfest mit der Bodenplatte des Auszugs verbundenen Führungen zusammenwirken.

## Patentansprüche

1. Topfauszug für Schränke mit einer in seitliche Führungsschienen verschiebbar geführten Bodenplatte (10), einem die Bodenplatte an dem seitlichen und dem rückckwärtigen Rand umgebenden, senkrecht aufragenden Rahmen (14), owie einer Frontplatte (12), dadurch gekennzeichnet, daß der Rahmen (14) als selbsttragendes, auf der Bodenplatte (10) zu befestigendes Teil ausgebildet ist, an dessen der Frontplatte (12) zugewandten Enden die Frontplatte befestigt ist, daß an der Innenfläche der Frontplatte (12) zwei im wesentlichen senkrechte Befestigungsleisten (34) angebracht sind, daß der Rahmen (14) eine Hohlstruktur aufweist und die Befestigungsleisten (34) umgreift und daß die Befestigungsleisten und der Rahmen mit Hilfe von Verbindungseinrichtungen (30, 36, 40, 46) verbunden sind, die eine Höhen- /Kipp-Verstellung und/oder eine seitliche Verstellung der Frontplatte (12) in bezug auf die Bodenplatte (10) gestatten.

2. Auszug nach Anspruch 1, dadurch gekennzeichnet, daß der Rahmen (14) die seitlichen Führungsschienen sowie mit diesen zusammenwirkende, an beiden Seiten der Bodenplatte befestigte Trägerschienen (58) übergreift.

3. Auszug nach Anspruch 1 oder 2, dadurch gekennzeichnet, daß die Befestigungsleiste (34) einen plattenförmigen, in der Hohlstruktur festklemmbaren Vorsprung (36) aufweist, der mit einer nach unten geöffneten Aussparung (38) versehen ist, die eine quer durch die Hohlstruktur verlaufende Klemmschraube (30) und/oder Gewindemutter (40) mit Abstand umgibt.

4. Auszug nach Anspruch 3, dadurch gekennzeichnet, daß die Berührungsflächen zwischen dem plattenförmigen Vorsprung (36) und den entsprechenden Innenflächen der der Hohlstruktur geriffelt, gezahnt oder entsprechend ausgebildet sind.

5. Auszug nach Anspruch 3 oder 4, gekennzeichnet durch einen in der Wand des Rahmens (14) drehbar gelagerten Exzenter (32), der mit einem exzentrischen Zapfen unter einen Ansatz (42) der Befestigungsleiste (34) greift.

6. Auszug nach einem der Ansprüche 3 bis 5, dadurch gekennzeichnet, daß in den Hohlstrukturen in den der Frontplatte zugewandten Enden des Rahmens (14) je ein Gleitstück (46) festklemmbar ist und daß die Befestigungsleisten (34) im unteren Bereich über spielfreie, quer zur Auszugsrichtung verlaufende Führungen (44, 50) verschiebbar mit den Gleitstücken (46) in Eingriff stehen und an den Gleitstücken arretierbar sind.

7. Auszug nach Anspruch 6, dadurch gekennzeichnet>, daß der Rahmen (14) die Hohlstrukturen bildende doppellagige Seitenwände (16,18) aufweist, daß die Vorsprünge (36) der Befestigungsleisten (34) und die Gleitstücke (46) jeweils unmittelbar zwischen den beiden Wandlagen der Seitenwände (16,18) einklemmbar sind, daß die Breite der Befestigungsleisten (34) im unteren Bereich geringer als die Breite der Gleitstücke (46) ist und daß die Gleitstücke (46) jeweils eine nach unten geöffnete Aussparung (48) aufweisen, die eine weitere, quer durch die Seitenwand (16 bzw. 18) verlaufende Klemmschraube (30) bzw. Gewindehülse (40) mit Abstand aufnimmt.

8. Auszug nach Anspruch 6 oder 7, dadurch gekennzeichnet, daß zur Führung und Arretierung der Befestigungsleisten (34) an den Gleitstücken (46) hinterschnittene Nuten (44) in den Befestigungsleisten und spreizbare Anker (50) an den Gleitstücken vorgesehen sind.

9. Auszug nach einem der vorhergehenden Ansprüche, gekennzeichnet durch eine auf das offene Ende der Seitenwände (16,18) aufsteckbare Anschlußmanschette (66) zur Abdichtung einer Fuge zwischen den Seitenwänden (16, 18) des Rahmens (14) und der Frontplatte (12).

## Claims

1. Pot drawer for cupboards with a base plate (10) guided displacably in lateral guide rails, a frame (14) projecting vertically upwards and surrounding the base plate at the lateral and rear edges, and with a front plate (12), characterized in that the frame (14) is designed as a self- supporting part to be fastened to the base plate (10), the front plate (12) being fastened at the ends of the frame facing the front plate, two essentially vertical fastening strips (34) being attached to the inner face of the front plate, the frame (14) having a hollow structure engaging around the fastening strips, the fastening strips and the frame being connected by means of connecting devices (30, 36, 40, 46) allowing a vertical/tilting and/or lateral adjustment of the front plate (12) with respect to the base plate (10).

2. Drawer as claimed in claim 1, characterized in that the frame (14) engages over the lateral guide rails and carrier rails (58) interacting with these.

3. Drawer as claimed in claim 1 or 2, characterized in that the fastening strip (34) has a plateshaped projection (36) which can be clamped in the hollow structure and which is provided with a recess (38) which is open at the bottom and which surrounds at a distance a clamping screw (30) and/or threaded nut (4) extending transversely through the hollow structure.

4. Drawer as claimed in claim 3, characterized in the wall of the frame (14) and which engages by means of an eccentric pin under an extension (42) of the fastening strip (34).

6. Drawer as claimed in one of claims 3 to 5, characterized in that a sliding piece (46) can be clamped in the hollow structures in the ends of the frame (14) facing the front plate, the fastening strip (34) engaging displacably with the sliding pieces in the lower region via play-free guides (44, 50) extending transversely to the pull- out direction and can be locked on the sliding pieces.

7. Drawer as claimed in claim 6, characterized in that the frame (14) has double-layer side walls (16,18) forming the hollow structures, the projections (36) of the fastening strips (34) and the sliding pieces (46) being clampably directly between the two wall layers of the side walls (16, 18), the width of the fastening strips (34) being less in the lower region than the width of the sliding pieces (46), the sliding piepes (46) each having a recess (48) being open at the bottom which receives at a distance a further clamping gcrew (30) or threaded sleeves (40) extended transversely through the side wall (16) or (18).

8. Drawer as claimed in claim 6 or 7, characterized in that undercut grooves (44) are provided in the fastening strips and anchors (50) which can be spread apart are provided on the sliding pieces in order to guide and lock the fastening strips (34) on the sliding pieces (46).

9. Drawer as claimed in one of the preceding claims, characterized by a connecting gasket (66) which can be pushed onto the open end of the side walls and which is intended for sealing off a gap between the side walls (16,18) of the frame (14) and the front plate (12).

## Revendications

1. Tiroir à pots pour armoire, comprenant une plaque de fond (10) guidée de façon mobile sur des rails de guidage latéraux, un cadre (14) vertical en saillie vers le haut et entourant la plaque de fond sur les bords latéraux et sur le bord arrière, ainsi qu'une plaque avant (12), caractérisé en ce que le cadre (14) est constitué sous forme d'un élément auto-porteur destiné à être fixé à la plaque de fond (10), aux extrémités tournées vers la plaque avant (12) duquel est fixée cette plaque avant, que deux baguettes de fixation (34) sensiblement verticales sont disposées sur la surface interne de la plaque avant (12), que le cadre (14) a une structure creuse et entoure les baguettes de fixation (34) et que les baguettes de fixation et le cadre sont reliés à l'aide de dispositifs de liaison (30, 36, 40, 46) permettant un déplacement en hauteur et un basculement et/ou un réglage latéral de la plaque avant (12) par rapport à la plaque de fond (10).

2. Tiroir selon la revendication 1, caractérisé en ce que le cadre (14) recouvre les rails de guidage latéraux ainsi que des rails de support (58) coopérant avec les premiers et fixés aux deux côtés de la plaque de fond.

3. Tiroir selon la revendication 1 ou 2, caractérisé en ce que la baguette de fixation (34) comprend une partie en saillie (36) en forme de plaque et pouvant être bloquée dans le structure creuse, munie d'un évidement (38) ouvert le bas, entourant à une certaine distance une vis de serrage (30) et/ou un écrou fileté (40) s'étendant transversalement au travers de la structure creuse.

4. Tiroir selon la revendication 3, caractérisé en ce que les surfaces en contact entre la partie en saillie (36) en forme de plaque et les surfaces intérieures correspondantes de la structure creuse sont munies d'un striage, de dents, ou sont constituées de façon correspondante.

5. Tiroir selon la revendication 3 ou 4, caractérisé par un excentrique (32) monté de façon rotative dans la paroi du cadre (14), en prise avec un tenon excentrique au-dessous d'un élément en saillie (42) de la baguette de fixation (34).

6. Tiroir selon l'une des revendications 3 à 5, caractérisé en ce qu'un élément de glissement respectif (46) peut être bloqué dans les structures creuses aux extrémités du cadre (14) qui sont tournées vers la plaque avant et en ce que les baguettes de fixation (34) coopèrent de façon mobile avec les éléments de glissement (46) dans leur région inférieure sur des dispositifs de guidage (44, 50) sans jeu et orientés transversalement à la direction du tiroir, et peuvent être bloquées sur les éléments de glissement.

7. Tiroir selon la revendication 6, caractérisé en ce que le cadre (14) comprend des parois latérales (16,18) à double couche formant des structures creuses, que les saillies (36) des baguettes de fixation (34) et les éléments de glissement (46) peuvent être respectivement serrés directement entre les deux couches des parois latérales (16,18), que la largeur des baguettes de fixation (34) est inférieure à la largeur des éléments de glissement (46) dans leur région inférieure, et que les éléments de glissement (46) présentent chacun un évidement (48) ouvert le bas, qui reçoit à une certaine distance une autre vis de serrage (30) ou une autre douills filetés (40) s'étendant transversalement au travers de la paroi latérale (16 ou 18).

8. Tiroir selon la revendication 6 ou 7, caractérisé en ce que pour guider et bloquer les baguettes de fixation (34) sur les éléments de glissement (46), on prévoit des rainures (44) en contre-dépouille dans les baguettes de fixation et des parties d'ancrage écartables (50) sur les éléments de glissement.

9. Tiroir selon l'une des revendications précédentes, caractérisé par une garniture de raccordement (66) pouvant être enfoncée sur l'extrémité ouverte des parois latérales (16, 18) pour fermer et rendre étanche une fente entre les parois latérales (16,18) du cadre (14) et la plaque avant (12).
